# EUROPÄISCHE PATENTSCHRIFT

(11) **EP 2 673 848 B1**
(45) Veröffentlichungstag und Bekanntmachung des Hinweises auf die Patenterteilung: **27.01.2016**
(21) Anmeldenummer: 12708763.3
(22) Anmeldetag: 31.01.2012
(51) Int. Cl.: H01R 12/72, H01R 12/87

(54) **STECKVERBINDUNG ZUR ELEKTRISCHEN DIREKTKONTAKTIERUNG EINER LEITERPLATTE**
CONNECTOR FOR ELECTRICALLY DIRECT CONTACTING OF A PRINTED CIRCUIT
CONNECTEUR POUR FAIRE LE CONTACT ÉLECTRIQUE DIRECT D'UNE CARTE DE CIRCUIT

(30) Priorität: 09.02.2011 DE 102011003873
(43) Veröffentlichungstag der Anmeldung: 18.12.2013
(73) Patentinhaber: Robert Bosch GmbH, 70442 Stuttgart (DE)
(72) Erfinder: STEIN, Juergen, 75428 Illingen (DE); REHBEIN, Peter, 97291 Thuengersheim (DE); SCHMATZ, Ulrich, 74354 Besigheim (DE); KROECKEL, Markus, 71701 Schwieberdingen (DE)
(86) Internationale Anmeldenummer: PCT/EP2012/051494
(87) Internationale Veröffentlichungsnummer: WO 2012/107314

(56) Entgegenhaltungen:
- EP-A1- 1 335 454
- EP-A1- 1 376 767
- EP-A2- 0 920 090
- US-A- 3 614 707
- US-A1- 2009 258 515

## Beschreibung

Die Erfindung geht aus von einer Steckverbindung zur elektrischen Direktkontaktierung von Kontaktflächen auf einer Leiterplatte nach der Gattung des Anspruchs 1.

Steuergeräte bestehen meist aus einer Leiterplatte, auf der elektronische Bauelemente platziert sind, und einem Gehäuse. In Motorsteuergeräten wird auf die Leiterplatte üblicherweise eine Messerleiste montiert, um die elektrische Verbindung zwischen einem Kabelbaumstecker und der Leiterplatte herzustellen. Die Messerleiste stellt somit ein zusätzliches Bauteil bei der Montage des Steuergerätes dar. Es sind auch so genannte elektrische Direktkontaktierungen bekannt, bei denen die Messerleiste entfällt und die einzelnen Pole des Kabelbaumes direkt auf der Leiterplatte kontaktiert werden. Dazu sind auf der Leiterplatte elektrische Kontaktflächen ("Lands") vorgesehen, die durch Kontaktelemente kontaktiert werden, welche in den Kabelbaumstecker eingesteckt sind.

Aus der US 2009/0258515 A1 ist eine Steckverbindung zur elektrischen Direktkontaktierung von Kontaktflächen auf einer Leiterplatte bekannt. Dabei ist auf einer weiteren Leiterplatte eine Steckaufnahme vorgesehen. In die Steckaufnahme kann dabei als eine Art Stecker die Leiterplatte mit ihren Kontaktflächen eingesteckt werden. In der Steckaufnahme sind Kontaktelemente zur Direktkontaktierung der Kontaktflächen der Leiterplatte vorgesehen. Der Steckverbinder umfasst weiterhin eine Anpressfedereinrichtung zum Anpressen der Kontaktelemente in Anlage an die Kontaktflächen der Leiterplatte. Die Anpressfedereinrichtung ist in der auf der weiteren Leiterplatte festgelegten Steckaufnahme vorgesehen.

Aus der EP 1335 454 A1 ist ebenfalls eine Steckverbindung zur elektrischen Direktkontaktierung von Kontaktflächen auf einer Leiterplatte bekannt, bei der die Steckaufnahme auf einer weiteren Leiterplatte festgelegt ist.

**Fign. 1a, 1b** zeigen zwei bekannte Steckverbindungen **101** zur elektrischen Direktkontaktierung von Kontaktflächen **102** auf einer Leiterplatte **103**, wobei die Kontaktflächen 102 auf beiden Seiten der Leiterplatte 103 vorgesehen sind. An der Leiterplatte 103 ist eine Steckaufnahme **104** vorgesehen, in welche die Leiterplatte 103 in Steckrichtung hineinragt. In diese Steckaufnahme 104 ist ein Stecker (z.B. Kabelbaumstecker) **105** eingesteckt, der einen zweiteiligen Kontaktträger **106a, 106b** mit

Federkontakten **107** zur elektrischen Direktkontaktierung der Kontaktflächen 102 der Leiterplatte 103 aufweist. Die beiden Kontaktträgerhälften 106a, 106b sind bei **120** miteinander gelenkig verbunden. Elektrische Leitungen **108** der Federkontakte 107 sind durch eine Mattendichtung **109**, welche die Steckaufnahme 104 nach außen abdichtet, hindurchgeführt. In der Steckaufnahme 104 ist weiterhin eine Anpressfedereinrichtung **110** vorgesehen, welche auf die Kontaktträgerhälften 106a, 106b wirkt und dadurch die Federkontakte 107 in Anlage an die Kontaktflächen 102 der Leiterplatte 103 anpresst. Die Anpressfedereinrichtung 110, die in Fig. 1a durch eine einteilige Federklammer und in Fig. 1b durch zwei separate Federn gebildet ist, wirkt also integral auf den zweiteiligen Kontaktträger 106.

Demgegenüber besteht die Aufgabe der Erfindung darin, eine gattungsgemäße Steckverbindung zur elektrischen Direktkontaktierung einer Leiterplatte weiter zu vereinfachen.

### Vorteile der Erfindung

Diese Aufgabe wird erfindungsgemäß gelöst durch eine Steckverbindung zur elektrischen Direktkontaktierung einer Leiterplatte mit den Merkmalen von Anspruch 1.

Erfindungsgemäß ist das Kontaktelement nicht mehr mit einer Kontaktfeder ausgebildet, wodurch eine Vereinfachung des Kontaktelements bei gleichzeitiger Steigerung der Robustheit ermöglicht wird und die Herstellungskosten des Kontaktelements reduziert werden. Durch Entfall der Kontaktfeder reduziert sich auch die bisherige Abhängigkeit der Kontaktnormalkraft von der Kontaktfeder, denn insbesondere bei miniaturisierten Kontaktelementen wird es mit steigendem Miniaturisierungsgrad schwierig, die geforderten Kontaktnormalkräfte noch zu erreichen. Die Kontaktnormalkraft wird erfindungsgemäß durch die Anpressfedern entweder direkt oder über bewegliche Anlageelemente des Kontaktträgers individuell auf jedes Kontaktelement aufgebracht. Die Anpressfedern können dabei vorteilhafterweise als Einzelfedern ausgebildet oder aber durch einen einteiligen Federkamm gebildet sein. Da Leiterplattentoleranzen nun über die individuell wirkenden Anpressfedern ausgeglichen werden können, kann der Kontaktträger statt weiterhin zweiteilig erfindungsgemäß nun auch einteilig ausgeführt werden, was zu einer weiteren Kostenreduzierung führt.

Die beweglichen Anlageelemente des Kontaktträgers können zusätzlich auch die Funktion einer Kontaktprimärverrastung übernehmen, um die in den Kontaktträger eingesteckten Kontaktelemente darin entgegen ihrer Steckrichtung zu sichern.

Weitere Vorteile und vorteilhafte Ausgestaltungen des Gegenstands der Erfindung sind der Beschreibung, der Zeichnung und den Ansprüchen entnehmbar.

### Zeichnungen

Nachfolgend wird die Erfindung anhand mehrerer in der Zeichnung exemplarisch wiedergegebener Ausführungsbeispiele näher erläutert. Es zeigen:
- Fign. 1 a, 1 b: zwei Steckverbindungen zur elektrischen Direktkontaktierung einer Leiterplatte nach dem Stand der Technik;
- Fign. 2 bis 4: verschiedene Ausführungsbeispiele der erfindungsgemäßen Steckverbindung zur elektrischen Direktkontaktierung einer Leiterplatte;
- Fig. 5: einen Schnitt durch die in Fign. 2 bis 4 gezeigten Steckverbindungen gemäß V-V in Fig. 2; und
- Fig. 6: ein weiteres Ausführungsbeispiel der erfindungsgemäßen Steckverbindung zur elektrischen Direktkontaktierung einer Leiterplatte.

### Beschreibung der Ausführungsbeispiele

Die in **Fig. 2 bis 4** gezeigten Steckverbindungen **1** dienen zur elektrischen Direktkontaktierung von Kontaktflächen ("Lands") **2** auf einer Leiterplatte **3**, wobei die Kontaktflächen 2 auf beiden Seiten der Leiterplatte 3 vorgesehen sind.

An der Leiterplatte 3 ist eine Steckaufnahme **4** vorgesehen, in welche die Leiterplatte 3 in Steckrichtung hineinragt. In die Steckaufnahme 4 ist ein Stecker (z.B. Kabelbaumstecker) **5** eingesteckt, der einen Kontaktträger **6** mit Kontaktelementen **7** zur elektrischen Direktkontaktierung der Kontaktflächen 2 der Leiterplatte 3 aufweist. Elektrische Leitungen **8** der Kontaktelemente 7 sind durch eine Mattendichtung **9**, welche die Steckaufnahme 4 nach außen abdichtet, hindurchgeführt. In der Steckaufnahme 4 ist weiterhin eine Anpressfedereinrichtung **10** vorgesehen, welche die Kontaktelemente 7 in Anlage an die Kontaktflächen 2 der Leiterplatte 3 anpresst.

Wie in **Fig. 5** gezeigt, weist die Anpressfedereinrichtung 10 für jedes Kontaktelement 7 des Kontaktträgers 6 jeweils eine eigene Anpressfeder **11** auf. Der Kontaktträger 6 weist für jedes Kontaktelement 7 jeweils ein quer (Doppelpfeil **12**) zur Leiterplatte 3 bewegliches Anlageelement **13** auf, das unmittelbar zwischen dem Kontaktelement 7 und der jeweiligen Anpressfeder 11 zum Anpressen des Kontaktelements 7 in Anlage an die Kontaktfläche 2 der Leiterplatte 3 angeordnet ist. Die Anpressfedern 11 können jeweils als separate Einzelfedern ausgebildet sein oder einteilig durch einen offenen Federkamm mit freien Federenden gebildet sein. Die querbeweglichen Anlageelemente 13 des Kontaktträgers 6 sind beispielsweise durch Gehäusezungen des Kontaktträgers gebildet, die in Querrichtung 12 auslenkbar sind. Die querbeweglichen Anlageelemente 13 können zusätzlich auch die Funktion einer Kontaktprimärverrastung übernehmen, um die in den Kontaktträger 6 eingesteckten Kontaktelemente 7 entgegen ihrer Steckrichtung im Kontaktträger 6 zu sichern.

In Fig. 2 sind die Anpressfedern 11 am Grund der Steckaufnahme 4 befestigt und erstrecken sich mit ihrem freien Federende bis fast an die Mattendichtung 9. Diese in Richtung Mattendichtung 9 gerichteten Anpressfedern 11 können alternativ auch an der Seitenwand der Steckaufnahme 4 befestigt sein.
In Fig. 3 sind die Anpressfedern 11 an den Seiten der Steckaufnahme 4 befestigt und erstrecken sich mit ihrem freien Federende in Richtung auf den Grund der Steckaufnahme 4.
In Fig. 4 sind die Anpressfedern 11 U-förmig ausgebildet und an den Seiten der Steckaufnahme 4 derart befestigt, dass sich die freien Federenden in Richtung auf den Grund der Steckaufnahme 4 erstrecken.

Der Kontaktträger 6 kann einteilig oder auch zweiteilig, wie oben mit Bezug auf Fig. 1 beschrieben ist, ausgeführt sein.

Bei dem in **Fig. 6** gezeigten weiteren Ausführungsbeispiel liegen die Anpressfedern 11 jeweils unmittelbar an ihren Kontaktelementen 7 an. Die Anpressfedern 11 können auch hier als separate Einzelfedern oder durch einen einteiligen (integralen) Federkamm aus elektrisch nicht leitendem oder aus elektrisch leitendem Material gebildet sein. Im letzteren Fall liegen die Anpressfedern 11 jeweils mit einer elektrisch isolierten Beschichtung **14** an den Kontaktelementen 7 an, um so eine elektrische Verbindung der Kontaktelemente 7 zu verhindern. Alternativ können bei einem Federkamm aus elektrisch leitendem Material auch die Kontaktelemente 7 selbst jeweils eine Isolierung, wie z.B. eine elektrisch isolierte Beschichtung, an ihrer Berührstelle mit der jeweiligen Anpressfeder 11 aufweisen, um so eine elektrische Verbindung der Kontaktelemente 7 zu verhindern.

Anders als in den Fign. 2 bis 4 und 6 gezeigt, können die Anpressfedern 11 mit ihren freien Federenden auch an der Wand der Steckaufnahme 4, z.B. für eine Kraftabstützung, anliegen. Alternativ können die Federenden des Federkamms dort wieder miteinander verbunden sein ("geschlossener Federkamm").

## Patentansprüche

1. Steckverbindung (1) zur elektrischen Direktkontaktierung von Kontaktflächen (2) auf einer Leiterplatte (3),
mit einer an der Leiterplatte (3) vorgesehenen Steckaufnahme (4), in welche die Leiterplatte (3) hineinragt, mit einem in die Steckaufnahme (4) einsteckbaren Stecker (5), der einen Kontaktträger (6) mit Kontaktelementen (7) zur elektrischen Direktkontaktierung der Kontaktflächen (2) der Leiterplatte (3) aufweist, und mit einer Anpressfedereinrichtung (10) zum Anpressen der Kontaktelemente (7) in Anlage an die Kontaktflächen (2) der Leiterplatte (3),
wobei die Anpressfedereinrichtung (10) in der Steckaufnahme (4) vorgesehen ist,
wobei die Anpressfedereinrichtung (10) für jedes Kontaktelement (7) des Kontaktträgers (6) jeweils eine eigene Anpressfeder (11) aufweist.

2. Steckverbindung nach Anspruch 1, **dadurch gekennzeichnet, dass** der Kontaktträger (6) für jedes Kontaktelement (7) jeweils ein quer zur Leiterplatte (3) bewegliches Anlageelement (13) aufweist, das zwischen dem Kontaktelement (7) und der jeweiligen Anpressfeder (11) zum Anpressen des Kontaktelements (7) in Anlage an die Kontaktfläche (2) der Leiterplatte (3) angeordnet ist.

3. Steckverbindung nach Anspruch 1 oder 2, **dadurch gekennzeichnet, dass** die Anpressfedern (11) jeweils als separate Einzelfedern ausgebildet sind.

4. Steckverbindung nach Anspruch 1 oder 2, **dadurch gekennzeichnet, dass** die Anpressfedern (11) durch einen einteiligen Federkamm gebildet sind.

5. Steckverbindung nach Anspruch 1, **dadurch gekennzeichnet, dass** die Anpressfedern (11) jeweils unmittelbar an ihrem Kontaktelement (7) anliegen.

6. Steckverbindung nach Anspruch 5, **dadurch gekennzeichnet, dass** die Anpressfedern (11) jeweils als separate Einzelfedern ausgebildet sind.

7. Steckverbindung nach Anspruch 5, **dadurch gekennzeichnet, dass** die Anpressfedern (11) durch einen einteiligen, offenen oder geschlossenen Federkamm gebildet sind, wobei die Anpressfedern (11) gegeneinander und/oder gegenüber ihren Kontaktelementen (7) elektrisch isoliert sind.

8. Steckverbindung nach Anspruch 7, **dadurch gekennzeichnet, dass** der Federkamm aus elektrisch nicht leitendem Material gebildet ist.

9. Steckverbindung nach Anspruch 7, **dadurch gekennzeichnet, dass** der Federkamm aus elektrisch leitendem Material gebildet ist und die Anpressfedern (11) jeweils mit einem elektrischen isolierten Bereich (14) an den Kontaktelementen (7) anliegen oder die Anpressfedern (11) jeweils an einem elektrischen isolierten Bereich der Kontaktelemente (7) anliegen.

10. Steckverbindung nach einem der vorhergehenden Ansprüche, **dadurch gekennzeichnet, dass** die Anpressfedern (11) in der Steckaufnahme (4) befestigt sind.

11. Steckverbindung nach einem der vorhergehenden Ansprüche, **dadurch gekennzeichnet, dass** der Kontaktträger (6) einteilig oder zweiteilig ausgeführt ist.

12. Steckverbindung nach einem der Ansprüche 2 bis 4, **dadurch gekennzeichnet, dass** die beweglichen Anlageelemente (13) als auslenkbare Gehäusezungen des Kontaktträgers (6) ausgebildet sind.

13. Steckverbindung nach einem der vorhergehenden Ansprüche, **dadurch gekennzeichnet, dass** sich die Anpressfedern (11) mit ihren freien Federenden in Richtung auf den Grund der Steckaufnahme (4) oder in der entgegengesetzten Richtung erstrecken.

## Claims

1. Plug connection (1) for making direct electrical contact with contact areas (2) on a printed circuit board (3), comprising a plug receptacle (4) which is provided at the printed circuit board (3) and into which the printed circuit board (3) projects, comprising a plug (5) which can be inserted into the plug receptacle (4) and which has a contact carrier (6) with contact elements (7) for making direct electrical contact with the contact areas (2) of the printed circuit board (3), and comprising a contact-pressure spring device (10) for pressing the contact elements (7) such that they bear against the contact areas (2) of the printed circuit board (3), wherein the contact-pressure spring device (10) is provided in the plug receptacle (4), wherein the contact-pressure spring device (10) has a dedicated contact-pressure spring (11) for each contact element (7) of the contact carrier (6) in each case.

2. Plug connection according to Claim 1, **characterized in that** the contact carrier (6) for each contact element (7) in each case has a bearing element (13) which can move transverse to the printed circuit board (3) and which is arranged between the contact element (7) and the respective contact-pressure spring (11) in order to press the contact element (7) such that it bears against the contact area (2) of the printed circuit board (3).

3. Plug connection according to Claim 1 or 2, **characterized in that** the contact-pressure springs (11) are each in the form of separate individual springs.

4. Plug connection according to Claim 1 or 2, **characterized in that** the contact-pressure springs (11) are formed by an integral spring comb.

5. Plug connection according to Claim 1, **characterized in that** the contact-pressure springs (11) each bear directly against their contact element (7).

6. Plug connection according to Claim 5, **characterized in that** the contact-pressure springs (11) are each in the form of separate individual springs.

7. Plug connection according to Claim 5, **characterized in that** the contact-pressure springs (11) are formed by an integral, open or closed spring comb, wherein the contact-pressure springs (11) are electrically insulated from one another and/or from their contact elements (7).

8. Plug connection according to Claim 7, **characterized in that** the spring comb is formed from electrically non-conductive material.

9. Plug connection according to Claim 7, **characterized in that** the spring comb is formed from electrically conductive material, and the contact-pressure springs (11) each bear against the contact elements (7) by way of an electrically insulated region (14), or the contact-pressure springs (11) each bear against an electrically insulated region of the contact elements (7).

10. Plug connection according to one of the preceding claims, **characterized in that** the contact-pressure springs (11) are fastened in the plug receptacle (4).

11. Plug connection according to one of the preceding claims, **characterized in that** the contact carrier (6) is of integral or two-part design.

12. Plug connection according to one of Claims 2 to 4, **characterized in that** the moving bearing elements (13) are in the form of housing tongues of the contact carrier (6), which housing tongues can be deflected.

13. Plug connection according to one of the preceding claims, **characterized in that** the contact-pressure springs (11) extend in the direction of the base of the plug receptacle (4) or in the opposite direction by way of their free spring ends.

## Revendications

1. Connecteur (1) pour assurer le contact direct électrique de surfaces de contact (2) sur une carte à circuits intégrés (3),
comprenant un logement d'enfichage (4) prévu sur la carte à circuits intégrés (3), dans lequel pénètre la carte à circuits intégrés (3), comprenant un connecteur mâle (5) pouvant être enfiché dans le logement d'enfichage (4), qui présente un support de contact (6) avec des éléments de contact (7) pour le contact direct électrique des surfaces de contact (2) de la carte à circuits intégrés (3), et comprenant un dispositif de ressort de pressage (10) pour le pressage des éléments de contact (7) en appui contre les surfaces de contact (2) de la carte à circuits intégrés (3),
le dispositif de ressort de pressage (10) étant prévu dans le logement d'enfichage (4),
le dispositif de ressort de pressage (10) présentant pour chaque élément de contact (7) du support de contact (6) à chaque fois un ressort de pressage propre (11).

2. Connecteur selon la revendication 1, **caractérisé en ce que** le support de contact (6) pour chaque élément de contact (7) présente à chaque fois un élément d'appui (13) déplaçable transversalement à la carte à circuits intégrés (3), qui est disposé entre l'élément de contact (7) et le ressort de pressage respectif (11) pour presser l'élément de contact (7) en appui contre la surface de contact (2) de la carte à circuits intégrés (3).

3. Connecteur selon la revendication 1 ou 2, **caractérisé en ce que** les ressorts de pressage (11) sont réalisés à chaque fois sous forme de ressorts individuels séparés.

4. Connecteur selon la revendication 1 ou 2, **caractérisé en ce que** les ressorts de pressage (11) sont formés par un peigne à ressort d'une seule pièce.

5. Connecteur selon la revendication 1, **caractérisé en ce que** les ressorts de pressage (11) s'appliquent à chaque fois directement contre leur élément de contact (7).

6. Connecteur selon la revendication 5, **caractérisé en ce que** les ressorts de pressage (11) sont réalisés à chaque fois sous forme de ressorts individuels séparés.

7. Connecteur selon la revendication 5, **caractérisé en ce que** les ressorts de pressage (11) sont formés par un peigne à ressort d'une seule pièce, ouvert ou fermé, les ressorts de pressage (11) étant isolés électriquement les uns par rapport aux autres et/ou par rapport à leurs éléments de contact (7).

8. Connecteur selon la revendication 7, **caractérisé en ce que** le peigne à ressort est formé de matériau électriquement non conducteur.

9. Connecteur selon la revendication 7, **caractérisé en ce que** le peigne à ressort est formé de matériau électriquement conducteur et les ressorts de pressage (11) s'appliquent à chaque fois avec une zone électrique isolée (14) contre les éléments de contact (7) ou les ressorts de pressage (11) s'appliquent à chaque fois contre une zone électrique isolée des éléments de contact (7).

10. Connecteur selon l'une quelconque des revendications précédentes, **caractérisé en ce que** les ressorts de pressage (11) sont fixés dans le logement d'enfichage (4).

11. Connecteur selon l'une quelconque des revendications précédentes, **caractérisé en ce que** le support de contact (6) est réalisé d'une seule pièce ou en deux parties.

12. Connecteur selon l'une quelconque des revendications 2 à 4, **caractérisé en ce que** les éléments d'appui mobiles (13) sont réalisés sous forme de langues de boîtier du support de contact (6) pouvant être déviées.

13. Connecteur selon l'une quelconque des revendications précédentes, **caractérisé en ce que** les ressorts de pressage (11) s'étendent avec leurs extrémités libres de ressort dans la direction de la base du logement d'enfichage (4) ou dans la direction opposée.
